# EUROPÄISCHE PATENTSCHRIFT

(11) **EP 1 945 522 B1**
(45) Veröffentlichungstag und Bekanntmachung des Hinweises auf die Patenterteilung: **16.09.2009**
(21) Anmeldenummer: 06806178.7
(22) Anmeldetag: 11.10.2006
(51) Int. Cl.: B65D 17/50

(54) **VERFAHREN ZUR HERSTELLUNG EINES DOSENDECKELS MIT DECKELRING UND VERSCHLUSSMEMBRAN**
METHOD FOR THE PRODUCTION OF A CAN LID COMPRISING A LID RING AND A CLOSING MEMBRANE
PROCEDE DE FABRICATION D'UN COUVERCLE DE BOITE PRESENTANT UNE BAGUE DE COUVERCLE ET UNE MEMBRANE DE FERMETURE

(30) Priorität: 20.10.2005 EP 05405593
(43) Veröffentlichungstag der Anmeldung: 23.07.2008
(73) Patentinhaber: Alcan Technology & Management Ltd., 8212 Neuhausen am Rheinfall (CH)
(72) Erfinder: BAUER, Sven, 78256 Steisslingen (DE); DIETRICH, Christoph, 78224 Singen (DE); GEISLER, Reinhart, 78244 Gottmadingen (DE); ZIEGLER, Andreas, 8234 Stetten (CH)
(86) Internationale Anmeldenummer: PCT/EP2006/009808
(87) Internationale Veröffentlichungsnummer: WO 2007/045385

(56) Entgegenhaltungen:
- EP-A- 1 153 840
- WO-A-20/05005277
- DE-A1- 10 338 445
- US-A1- 2002 050 493

## Beschreibung

Die Erfindung betrifft ein Verfahren zur Herstellung eines Dosendeckels mit einem Deckelring mit einem ringförmigen Siegelflansch und einer auf den Siegelflansch gesiegelten und von diesem peelbaren Verschlussmembran, wobei der Siegelflansch mit einem inneren Rand eine senkrecht zu einer Deckelringachse liegende, eine Deckelebene definierende Öffnungsquerschnittsfläche als Entnahmeöffnung begrenzt und mit einem äusseren Rand in eine im wesentlichen senkrecht zur Deckelebene liegende Ringwand übergeht, deren freies Ende zu einem Aussenbördel zum Verbinden des Dosendeckels mit dem Öffnungsrand eines Dosenkörpers geformt ist, und wobei der Siegelflansch mit der Deckelebene einen spitzen Winkel einschliesst und die Verschlussmembran über der Entnahmeöffnung gewölbt ist, wobei die Wölbung der Verschlussmembran durch die Entnahmeöffnung hindurch zwischen zwei im wesentlichen spiegelsymmetrisch zur Öffnungsquerschnittsfläche liegenden Endpositionen verschiebbar ist.

Bei bekannten Dosendeckeln mit einem Deckelring und auf diesem angeordneter Verschlussmembran erstreckt sich die Entnahmeöffnung bis in die Nähe des Bördelrandes, so dass nach dem Entfernen der Verschlussmembran nur eine schmale, vom Bördelrand radial nach innen abragende Ringfläche verbleibt. Nach dem Entfernen der Verschlussmembran, die in den meisten Fällen als Aufreissfolie ausgestaltet ist, wird nach dem Abziehen (Peelen) der Verschlussmembran, ähnlich wie bei einem Vollaufreissdeckel, eine verhältnismässig grosse Behälteröffnung geschaffen, wodurch das Füllgut leicht zugänglich wird. Ein weiterer Vorteil dieses Deckelsystems liegt darin, dass das Füllgut sterilisiert werden kann.

Bei einem aus der EP-A-1 153 840 bekannten Verfahren zur Herstellung eines Deckelringes für einen Dosendeckel mit Verschlussmembran wird zunächst ein ebenes Blechteil zu einem zylinderischen Rohr umgeformt. Die axial verlaufenden Ränder des Rohres werden zusammengepresst und miteinander verschweisst, was mittels eines Laserstrahls erfolgt und zur Bildung einer Stumpfstossschweissnaht führt. Das Rohr wird sodann in gleich lange Rohrabschnitte bzw. zylinderförmige Ringe unterteilt. Jeder zylinderförmige Ring wird zu einem Deckelring mit einem Bördelrand zur Befestigung auf einem Dosenrumpf und zu einer ringförmigen Auflagefläche für die spätere Festlegung der Verschlussmembran umgeformt.

Das vorstehend erwähnte Verfahren zur Herstellung eines Deckelringes ausgehend von einem zylinderförmigen Ring hat gegenüber der klassischen Deckelringherstellung, bei welcher zunächst eine Blechscheibe umgeformt und anschliessend zur Bildung des Deckelringes die Entnahmeöffnung ausgestanzt wird, den Vorteil eines erheblich verminderten Schrottanteils.

Bei herkömmlichen Dosendeckeln mit einem Deckelring mit einem Siegelflansch und auf diesem angeordneter Verschlussmembran liegen Siegelflansch und Verschlussmembran üblicherweise in einer senkrecht zu einer Deckelringachse liegenden Deckelebene.

Ein wesentlicher Nachteil herkömmlicher Deckelringe mit peelbarer Verschlussmembran liegt darin, dass Dosen mit derartigen Dosendeckeln nur mit gesteuertem Gegendruck sterilisiert werden können. Der Anwendungsbereich herkömmlicher Deckelringe mit peelbarer Verschlussmembran wird dadurch insbesondere im bedeutenden Markt der Dosen für Lebensmittel stark eingeschränkt.

Aus der WO-A-2005/005277 und der DE-A-103 38 445 sind Dosendeckel mit einem Deckelring bekannt, bei denen der Siegelflansch mit der Deckelebene einen spitzen Winkel einschliesst und die Verschlussmembran über der Entnahmeöffnung gewölbt ist. Bei der Herstellung dieser Dosendeckel wird die Verschlussmembran auf den vorgängig gegenüber der Deckelebene bereits schräggestellten Siegelflansch aufgesiegelt.

Der Erfindung liegt die Aufgabe zugrunde, ein zum Verfahren der eingangs genannten Art alternatives Verfahren anzugeben, welches mit einfachen Mitteln kostengünstig realisiert werden kann.

Zur erfindungsgemässen Lösung der Aufgabe führt, dass eine Verschlussmembran auf einen Deckelring mit einem in der Deckelebene liegenden Siegelflansch gesiegelt wird, der Deckelring mit aufgesiegelter Verschlussmembran so angestellt wird, dass er mit der Deckelebene einen spitzen Winkel einschliesst, und die Verschlussmembran durch die Entnahmeöffnung hindurch tiefgezogen wird.

Bevorzugt schliesst eine an die gewölbte Verschlussmembran beim Übergang der Wölbung in den Siegelflansch am inneren Rand angelegte Tangente in einer der Endpositionen mit der Deckelebene einen spitzen Winkel β ein, der kleiner oder gleich dem Winkel α zwischen Siegelflansch und Deckelebene ist.

Zweckmässigerweise liegt die Wölbung der Verschlussmembran in beiden Endpositionen innerhalb einer durch die Höhe der Ringwand vorgegebenen Kemtiefe.

Der Winkel α zwischen Siegelflansch und Deckelebene beträgt vorzugsweise 10° bis 60°. Ebenso beträgt der Winkel β zwischen der an die gewölbte Verschlussmembran beim Übergang der Wölbung in den Siegelflansch am inneren Rand angelegten Tangente und der Deckelebene vorzugsweise 10° bis 60°.

Die Verschlussmembran ist bevorzugt eine durch Tiefziehen verformbare, zweckmässigerweise durch Peelen vom Siegelflansch lösbare Aluminiumfolie oder Aluminium/Kunststoff-Verbundfolie.

Als Werkstoff für den Deckelring eignen sich alle zur Dosenherstellung bekannten Metalle wie Aluminium, Stahl oder Weissblech. Diese Metalle können auch lackiert oder mit einer Kunststoffbeschichtung aus beispielsweise Polypropylen umgeformt werden.

Der mit dem erfindungsgemässen Verfahren hergestellte Dosendeckel eignet sich insbesondere als Verschluss für Dosen mit sterilisierbarem Füllgut.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: einen Schnitt durch einen Deckelring mit aufgesiegelter Verschlussmembran mit in der Deckelebene liegendem Siegelflansch;
- - Fig. 2: einen Schnitt durch einen Deckelring mit gegenüber der Deckelebene angestelltem Siegelflansch mit aufgesiegelter Verschlussmembran;
- - Fig. 3: einen Schnitt durch den Deckelring mit aufgesiegelter Verschlussmembran von Fig. 2 unter Sterilisierbedingungen;
- - Fig. 4: einen Schnitt durch den Deckelring mit aufgesiegelter Verschlussmembran von Fig. 2 nach Abkühlung auf Raumtemperatur;
- - Fig. 5: einen Schnitt durch einen Dosenkörper mit aufgesetztem Deckelring mit aufgesiegelter Verschlussmembran von Fig. 2;
- - Fig. 6: einen Schnitt durch eine Werkzeugkombination zur Durchführung des erfindungsgemässen Verfahrens zur Herstellung des Deckelringes mit aufgesiegelter Verschlussmembran von Fig. 2.

Ein in Fig. 1 dargestellter Deckel 10' mit einem rotationssymmetrisch zu einer Ringachse z liegenden Deckelring 11' weist einen in einer rechtwinkelig zur Ringachse z stehenden Deckelebene E angeordneten kreisringförmigen Siegelflansch 12 auf. Der äussere Rand des Siegelflansches 12 geht in eine im wesentlichen konzentrisch zur Ringachse z liegende Ringwand 18 über. Das freie Ende der Ringwand 18 ist zu einem Aussenbördel 20 geformt. Der Abstand zwischen Deckelebene E und Aussenbördel 20 wird als Kemtiefe t bezeichnet. Der innere Rand des Siegelflansches 12 ist zu einem Rollrand 22 eingerollt und begrenzt eine Entnahmeöffnung 24 mit einer kreisförmigen Öffnungsquerschnittsfläche F.

Auf den Siegelflansch 12 ist eine die Entnahmeöffnung 24 verschliessende Verschlussmembran 14 gesiegelt. Die Verschlussmembran 14 liegt dem Siegelflansch 12 auf und ist mit diesem über eine Klebstoff- oder Siegelschicht verbunden. Als Material für die Verschlussmembran 14 dient beispielsweise eine gegebenenfalls eine heisssiegelfähige Beschichtung aufweisende Folie aus Aluminium oder aus Stahlblech. Die Siegelung zwischen Verschlussmembran 14 und Siegelflansch 12 wird so eingestellt, dass die Verschlussmembran vom Siegelflansch durch Abziehen (Peelen) entfernt werden kann. Eine am Rand der Verschlussmembran 14 angeordnete Aufreisslasche 16 dient zum Abziehen oder Peelen der Verschlussmembran 14 vom Siegelflansch 12 unter Freigabe der Entnahmeöffnung 24.

Ein in Fig. 2 gezeigter Deckel 10 mit einem Deckelring 11 unterscheidet sich vom Deckel 10' mit einem Deckelring 11' nach dem Stand der Technik durch die folgenden Merkmale:
- Der Siegelflansch 12 schliesst mit der Deckelebene E einen spitzen Winkel α ein.
- Die Verschlussmembran 14 ist über der durch den inneren Rollrand 22 des Siegelflansches 12 definierten Öffnungsquerschnittsfläche F kugelförmig gewölbt und durch die Entnahmeöffnung 24 hindurch zwischen den beiden im wesentlichen spiegelsymmetrisch zur Öffnungsquerschnittsfläche F liegenden Endpositionen A und B verschiebbar.
- Die in der Endposition B beim Übergang der Wölbung in den Siegelflansch 12 am inneren Rand 22 an die gewölbte Verschlussmembran 14 angelegte Tangente m schliesst mit der Deckelebene E einen spitzen Winkel β ein, der kleiner oder gleich dem Winkel α zwischen Siegelflansch 12 und Deckelebene E ist.

Zur Herstellung des Dosendeckels 10 wird zunächst in bekannter Art ein Deckelring 11' hergestellt und eine Verschlussmembran 14 auf den in der Deckelebene E liegenden Siegelflansch 12 gesiegelt. Anschliessend wird gemäss Fig. 6 der Deckelring 11' mit aufgesiegelter Verschlussmembran 14 in ein erstes Werkzeug 40 eingespannt. Mit einem zweiten Werkzeug 42 wird der Siegelflansch 12 zur gewünschten angewinkelten Position aufgestellt. Mit einem dritten Werkzeug 44, z. B. mit einem kugelförmigen Stempel aus Teflon, wird die Verschlussmembran 14 durch Tiefziehen in der Ringachse z zu einer Wölbung mit einer Wölbhöhe s umgeformt. Anstelle eines mechanischen Tiefzuges mit einem Stempel kann die Verformung auch pneumatisch oder hydraulisch erfolgen.

Beim Tiefziehen der Wölbung wird darauf geachtet, dass Wölbhöhe ± s der Verschlussmembran 14 so bemessen ist, dass die Verschlussmembran 14 in ihren Endstellungen A und B vollständig innerhalb des durch die grosse Kemtiefe t vorgegebenen hohen Dosenrandes liegt. Mit einer grossen Kemtiefe wird auch das bei Deckelringen mit geringer Kemtiefe auftretende Problem der aufstehenden Aufreisslasche gelöst. Durch den hohen Dosenrand bleibt die Lasche geschützt und kann in Abfüllanlagen und bei Transportprozessen nicht hängen bleiben. Die ist insbesondere bei Verwendung von Laminaten mit schlechten Deadfold-Eigenschaften von Bedeutung.

Grundsätzlich kann der Tiefziehschritt in beiden Richtungen durchgeführt werden, da die gewölbte Verschlussmembran 14 zwischen der Endposition A und der im wesentlichen spiegelsymmetrisch zur Entnahmeöffnung 24 liegenden Endposition B innerhalb des durch die Ringwand 18 bzw. des sich daraus ergebenden hohen Dosenrandes definierten Innenraumes verschiebbar ist. Bevorzugt erfolgt jedoch der Tiefziehschritt in die Endposition A. Der Tiefziehschritt kann auch vor dem Aufstellen des Siegelflansches 12 in die angewinkelte Position erfolgen.

Die Funktion der gewölbten Verschlussmembran 14 wird nachfolgend anhand der Fig. 2 bis 5 näher erläutert.

Nach dem Einfüllen eines heissen, flüssigen oder flüssig/festen Füllgutes 32 in einen Dosenkörper 30 wird der Deckelring 11 mit der aufgesiegelten Verschlussmembran 14 in Endstellung A auf den Dosenkörper 30 aufgesetzt, überfülltes Füllgut 32 wird zwischen dem Aussenbördel 20 des Deckelringes 11 und dem Rand des Dosenkörpers 30 ausgequetscht, und der Deckelring 11 wird unter Herstellung eines dichten Dosenverschlusses auf den Dosenkörper 30 aufgebördelt.

Beim nachfolgenden Sterilisieren des Füllgutes 32 in der verschlossenen Dose nimmt das Füllgutvolumen als Folge der erhöhten Temperatur zu. Gleichzeitig steigt der Innendruck als Folge eines erhöhten Dampfdrucks der Füllgutflüssigkeit bei der Sterilisiertemperatur gegenüber dem Dampfdruck bei der Einfülltemperatur um einem Betrag +ΔP an. Die Verschlussmembran 14 wird aus der anfänglichen unteren Endposition A durch die Entnahmeöffnung 24 hindurch in die obere Endposition B gedrückt und steht in dieser Position unter einem gegenüber Atmosphärendruck erhöhten Innendruck. Da die beim Übergang der Wölbung in den Siegelflansch 12 am inneren Rand 22 in der Endpositionen B an die gewölbte Verschlussmembran 14 angelegte Tangente m mit der Deckelebene E einen spitzen Winkel β einschliesst, der kleiner oder gleich dem Winkel α zwischen Siegelflansch 12 und Deckelebene E ist, wird die Siegelverbindung zwischen Verschlussmembran 14 und Siegelflansch 12 auf Scherkräfte beansprucht, die wesentlich grösser sind als die Kräfte, die durch den beim Sterilisieren auftretenden maximalen Doseninnendruck auf die Siegelverbindung einwirken. Einer allfälligen plastischen Verformung der Verschlussmembran 14 kann beispielsweise mit einem dickeren Membranmaterial, mit Stützfolien aus beispielsweise orientiertem Polyamid (oPA),orientiertem Polyethylenterephthalat (oPET), orientiertem Polypropylen (oPP) oder mit einem faserverstärkten Kunststofffilm entgegengewirkt werden.

Beim Abkühlen der Dose auf Raumtemperatur nimmt das Füllgutvolumen als Folge der sinkenden Temperatur wieder ab. Gleichzeitig sinkt der Innendruck als Folge des nun erniedrigten Dampfdrucks der Füllgutflüssigkeit bei der Sterilisiertemperatur gegenüber dem Dampfdruck bei der Einfülltemperatur um einem Betrag -ΔP. Die Verschlussmembran 14 wird aus der oberen Endposition B durch die Entnahmeöffnung hindurch in die untere Endposition A gezogen und steht in dieser Position unter einem gegenüber Atmosphärendruck erniedrigten Innendruck. Dabei kann sich der Winkel α zwischen Siegelflansch 12 und Deckelebene E verkleinern und hält durch die entstehenden Rückstellkräfte die Verschlussmembran 14 unter Spannung und demzufolge quasi faltenfrei.

## Patentansprüche

1. Verfahren zur Herstellung eines Dosendeckels (10) mit einem Deckelring (11) mit einem ringförmigen Siegelflansch (12) und einer auf den Siegelflansch (12) gesiegelten und von diesem peelbaren Verschlussmembran (14), wobei der Siegelflansch (12) mit einem inneren Rand (22) eine senkrecht zu einer Deckelringachse (z) liegende, eine Deckelebene (E) definierende Öffnungsquerschnittsfläche (F) als Entnahmeöffnung (24) begrenzt und mit einem äusseren Rand in eine im wesentlichen senkrecht zur Deckelebene (E) liegende Ringwand (18) übergeht, deren freies Ende zu einem Aussenbördel (20) zum Verbinden des Dosendeckels (10) mit dem Öffnungsrand eines Dosenkörpers (30) geformt ist, und wobei der Siegelflansch (12) mit der Deckelebene (E) einen spitzen Winkel α einschliesst und die Verschlussmembran (14) über der Entnahmeöffnung (24) gewölbt ist, wobei die Wölbung der Verschlussmembran (14) durch die Entnahmeöffnung (24) hindurch zwischen zwei im wesentlichen spiegelsymmetrisch zur Öffnungsquerschnittsfläche (F) liegenden Endpositionen (A, B) verschiebbar ist,
**dadurch gekennzeichnet, dass**
die Verschlussmembran (14) auf einen Deckelring (11') mit einem in der Deckelebene (E) liegenden Siegelflansch (12) gesiegelt wird, der Deckelring (11') mit aufgesiegelter Verschlussmembran (14) so angestellt wird, dass er mit der Deckelebene (E) einen spitzen Winkel α einschliesst, und die Verschlussmembran (14) durch die Entnahmeöffnung (24) hindurch tiefgezogen wird.

2. Verfahren nach Anspruch 1, **dadurch gekennzeichnet, dass** eine beim Übergang der Wölbung in den Siegelflansch (12) am inneren Rand (22) an die gewölbte Verschlussmembran (14) angelegte Tangente (m) in einer der Endpositionen (B) mit der Deckelebene (E) einen spitzen Winkel β einschliesst, der kleiner oder gleich dem Winkel α zwischen Siegelflansch (12) und Deckelebene (E) ist.

3. Verfahren nach Anspruch 1 oder 2, **dadurch gekennzeichnet, dass** die Wölbung der Verschlussmembran (14) in beiden Endpositionen (A, B) innerhalb einer durch die Höhe der Ringwand (18) vorgegebenen Kerntiefe (t) liegt.

4. Verfahren nach einem der Ansprüche 1 bis 3, **dadurch gekennzeichnet, dass** der Winkel α zwischen Siegelflansch (12) und Deckelebene (E) 10° bis 60° beträgt.

5. Verfahren nach Anspruch 4, **dadurch gekennzeichnet, dass** der Winkel β zwischen der beim Übergang der Wölbung in den Siegelflansch 12 am inneren Rand (22) an die gewölbte Verschlussmembran (14) angelegten Tangente und der Deckelebene (E) 10° bis 60° beträgt.

6. Verfahren nach einem der Ansprüche 1 bis 5, **dadurch gekennzeichnet, dass** die Verschlussmembran (14) eine durch Tiefziehen verformte Aluminiumfolie oder Aluminium/Kunststoff-Verbundfolie ist.

7. Verfahren nach einem der Ansprüche 1 bis 6, **dadurch gekennzeichnet, dass** der Deckelring (11) aus Aluminium, Stahl oder Weissblech ist.

8. Verfahren nach einem der Ansprüche 1 bis 7, **dadurch gekennzeichnet, dass** die Verschlussmembran (14) mittels einer Aufreisslasche (16) durch Peelen vom Siegelflansch (12) lösbar ist.

9. Verfahren nach einem der Ansprüche 1 bis 8, **dadurch gekennzeichnet, dass** der Dosendeckels (10) auf einen Dosenkörper (30) als Verschluss für Dosen mit sterilisierbarem Füllgut (32) aufgebördelt wird.

## Claims

1. Method for the production of a can lid (10) comprising a lid ring (11) having an annular sealing flange (12) and a sealing membrane (14) sealed on the sealing flange (12) and peelable therefrom, the sealing flange (12) delimiting with an inner edge (22) an opening cross-sectional area (F), which is arranged perpendicular to a lid ring axis (z) and defines a lid plane (E), as a extraction opening (24) and merging with an outer edge into a ring wall (18) arranged substantially perpendicular to the lid plane (E), the free end of which wall is shaped into an outer rim (20) for connecting the can lid (10) to the opening edge of a can body (30), and the sealing flange (12) forming an acute angle α with the lid plane (E) and the sealing membrane (14) being curved over the extraction opening (24), the curve of the sealing membrane (14) being displaceable through the extraction opening (24) between two end positions (A, B) which are substantially symmetrical about the opening cross-sectional area (F), **characterised in that** the sealing membrane (14) is sealed on a lid ring (11') via a sealing flange (12) arranged in the lid plane (E), the lid ring (11') with the sealing membrane (14) sealed thereon is arranged in such a way that it forms an acute angle α with the lid plane (E) and the sealing membrane (14) is deep-drawn through the extraction opening (24).

2. Method according to claim 1, **characterised in that** at the transition of the curve into the sealing flange (12) at the inner edge (22), a tangent (m) applied to the curved sealing membrane (14) forms an acute angle β with the lid plane (E) in one of the end positions (B), which angle is smaller than or equal to the angle α between the sealing flange (12) and the lid plane (E).

3. Method according to either claim 1 or claim 2, **characterised in that** the curve of the sealing membrane (14) lies within a countersink depth (t) predetermined by the height of the ring wall (18).

4. Method according to any one of claims 1 to 3, **characterised in that** the angle α between the sealing flange (12) and the lid plane (E) is between 10° and 60°.

5. Method according to claim 4, **characterised in that** the angle β between the tangent applied to the curved sealing membrane (14) at the transition of the curve into the sealing flange (12) at the inner edge (22) and the lid plane (E) is between 10° and 60°.

6. Method according to any one of claims 1 to 5, **characterised in that** the sealing membrane (14) is an aluminium film or an aluminium/plastics material film deformed by deep-drawing.

7. Method according to any one of claims 1 to 6, **characterised in that** the lid ring (11) I is made of aluminium, steel or tin.

8. Method according to any one of claims 1 to 7, **characterised in that** the sealing membrane (14) can be removed using a tear-off tab (16) by being peeled away from the sealing flange (12).

9. Method according to any one of claims 1 to 8, **characterised in that** the can lid (10) is beaded onto a can body (30) as a seal for cans containing sterilisable contents (32).

## Revendications

1. Procédé de fabrication d'un couvercle de boite (10) comprenant un anneau de couvercle (11) avec une collerette de scellage (12) de forme annulaire, et une membrane de fermeture (14) scellée sur la collerette de scellage (12) et pouvant être retirée de celle-ci par pelage,
la collerette de scellage (12) délimitant d'une part, avec un bord intérieur (22), une surface de section d'ouverture (F) en guise d'ouverture de prélèvement (24), qui est perpendiculaire à un axe d'anneau de couvercle (Z) et détermine un plan de couvercle (E), et se raccordant d'autre part, avec un bord extérieur, à une paroi annulaire (18) placée sensiblement perpendiculairement au plan de couvercle (E) et dont l'extrémité libre est formée en un collet de sertissage extérieur (20) pour la liaison du couvercle de boite (10) au bord d'ouverture d'un corps de boite (20),
la collerette de scellage (12) formant par ailleurs un angle aigu α avec le plan de couvercle (E), et la membrane de fermeture (14) étant bombée au-delà de l'ouverture de prélèvement (24),
et la forme bombée de la membrane de fermeture (14) pouvant être transférée, à travers l'ouverture de prélèvement (24), entre deux positions extrêmes (A, B) sensiblement symétriques par rapport à la surface de section d'ouverture (F),
**caractérisé**
**en ce que** l'on procède au scellage de la membrane de fermeture (14) sur un anneau de couvercle (11') comprenant une collerette de scellage (12) située dans le plan de couvercle (E), en ce que l'on incline l'anneau de couvercle (11') avec la membrane de fermeture (14) qui y est scellée, de manière à ce qu'il forme un angle α aigu avec le plan de couvercle (E), et en ce que l'on emboutit la membrane de fermeture (14) à travers l'ouverture de prélèvement (24).

2. Procédé selon la revendication 1, **caractérisé en ce qu'**une tangente (m) à la membrane de fermeture (14) bombée, appliquée au niveau du raccordement de la forme bombée à la collerette de scellage (12) au niveau du bord intérieur (22), forme, dans une des positions extrêmes (B), avec le plan de couvercle (E), un angle aigu β, qui est inférieur ou égal à l'angle α entre la collerette de scellage (12) et le plan de couvercle (E).

3. Procédé selon la revendication 1 ou 2, **caractérisé en ce que** la forme bombée de la membrane de fermeture (14) se situe, dans les deux positions extrêmes (A, B), à l'intérieur d'une profondeur intérieure (t) prédéfinie par la hauteur de la paroi annulaire (18).

4. Procédé selon l'une des revendications 1 à 3, **caractérisé en ce que** l'angle α entre la collerette de scellage (12) et le plan de couvercle (E), a une valeur de 10° à 60°.

5. Procédé selon la revendication 4, **caractérisé en ce que** l'angle β entre la tangente à la membrane de fermeture (14) bombée, appliquée au niveau du raccordement de la forme bombée à la collerette de scellage (12) au niveau du bord intérieur (22), et le plan de couvercle (E), a une valeur de 10° à 60°.

6. Procédé selon l'une des revendications 1 à 5, **caractérisé en ce que** la membrane de fermeture (14) est une feuille d'aluminium ou une feuille composite aluminium/matière plastique déformée par emboutissage.

7. Procédé selon l'une des revendications 1 à 6, **caractérisé en ce que** l'anneau de couvercle (11) est en aluminium, en acier ou en fer-blanc.

8. Procédé selon l'une des revendications 1 à 7, **caractérisé en ce que** la membrane de fermeture (14) peut être retirée ou détachée de la collerette de scellage (12) par pelage, au moyen d'une languette à tirer (16).

9. Procédé selon l'une des revendications 1 à 8, **caractérisé en ce que** le couvercle de boite (10) est serti sur un corps de boite (30) en tant que fermeture pour boites contenant un produit de remplissage (32) pouvant être stérilisé.
